# EUROPÄISCHE PATENTSCHRIFT

(11) **EP 0 779 435 B1**
(45) Veröffentlichungstag und Bekanntmachung des Hinweises auf die Patenterteilung: **14.11.2001**
(21) Anmeldenummer: 96119960.1
(22) Anmeldetag: 12.12.1996
(51) Int. Cl.: F15B 15/22

(54) **Hydraulischer Arbeitszylinder**
Hydraulic power cylinder
Verin hydraulique

(30) Priorität: 16.12.1995 DE 29519991 U
(43) Veröffentlichungstag der Anmeldung: 18.06.1997
(73) Patentinhaber: BÜMACH ENGINEERING INTERNATIONAL B.V., 7811 HH Emmen (NL)
(72) Erfinder: Büter, Josef, D-49733 Haren (DE)
(74) Vertreter: Busse & Busse Patentanwälte

(56) Entgegenhaltungen:
- CH-A- 551 570
- DE-A- 3 445 481
- DE-A- 4 428 648
- DE-B- 1 241 712
- FR-A- 2 411 988
- US-A- 2 338 845
- US-A- 3 419 114

## Beschreibung

Die Erfindung betrifft einen hydraulischen Arbeitszylinder, insbesondere Plungerzylinder für einen Gabelstapler oder dgl., gemäß dem Oberbegriff des Anspruches 1.

Bei einem bekannten hydraulischen Arbeitszylinder dieser Art (DE-AS 12 41 712) weist ein in einem Arbeitszylinder beweglicher Arbeitskolben zusätzlich einen stirnseitigen Bremsraum auf, in dem ein Bremsteil axial beweglich so aufgenommen ist, daß bei dessen Abstützung am Stirnende des Arbeitszylinders ein Teil des Druckmediums in einem Bremsraum verbleibt. Über einen Ringspalt zwischen der Bremsraumwandung und dem Bremsteil kann das Druckmedium so abgeleitet werden, daß bei der weiteren axialen Bewegung des Arbeitskolbens zum stirnseitigen Ende des Arbeitszylinders hin eine Endlagendämpfung erreicht ist. Dabei sind mit hohem konstruktiven Aufwand bei der Herstellung der Einzelteile und deren Montage am Arbeitskolben bzw. im Bremsraum nachteilig hohe Gestehungskosten verbunden und durch einen geringen Bremsweg des Arbeitskolbens sind die Anwendungsmöglichkeiten des Arbeitszylinders eingeschränkt.

Der Erfindung liegt die Aufgabe zugrunde, einen hydraulischen Arbeitszylinder zu schaffen, der mit geringem technischen Aufwand und konstruktiv einfachen Bauteilen eine auch bei langen Bremswegen des Arbeitskolbens hinreichend starke Endlagendämpfung ermöglicht sowie zusätzliche Steuerbauteile entbehrlich macht.

Ausgehend von einem hydraulischen Arbeitszylinder nach dem Oberbegriff des Anspruches 1 löst die Erfindung diese Aufgabe mit den Merkmalen des kennzeichnenden Teils des Anspruches 1. Hinsichtlich wesentlicher weiterer Ausgestaltungen wird auf die Ansprüche 2 bis 14 verwiesen.

Bei dem erfindungsgemäß ausgebildeten Arbeitszylinder ist mit dem im Bereich des Zylinderbodens abgestützten und zur Steuerung des Druckmediums axial beweglichen Absperrdorn ein besonders einfaches Eingriffsbauteil vorgesehen, mit dem im Arbeitszylinder über ein entsprechendes Zusammenwirken mit dem Druckmedium in Dämpfungs- und Arbeitsstellung eine Doppelfunktion erreicht ist. Der Absperrdorn weist ein an beliebige Zylinderlängen mit langem Bremsweg anpaßbares Dämpfungsrohrteil auf, mit dem in Dämpfungsstellung, beispielsweise an Arbeitszylindern für Gabelstapler, Hubvorrichtungen und dgl., eine hinreichend starke und insbesondere progressiv einstellbare Dämpfungswirkung über lange Bremswege erreicht ist. Bei Einleitung der Hubbewegung des Arbeitszylinders ist der Absperrdorn in Strömungsrichtung gegen einen Anschlag nach Art einer Ventilverstellung axial derart einstellbar, daß mit diesem Absperrdorn als Einzelbauteil ein effizient regelbarer, zusätzliche Rückschlagventile entbehrlich machender Arbeitszylinder geschaffen ist.

Weitere Einzelheiten und Vorteile der Erfindung ergeben sich aus der nachfolgenden Beschreibung und den Zeichnungen, die mehrere Ausführungsbeispiele des erfindungsgemäßen Arbeitszylinders mit einem Absperrdorn veranschaulichen. In der Zeichnungen zeigen:
- Fig. 1: eine geschnittene Prinzipdarstellung eines als Plungerzylinder ausgebildeten Arbeitszylinders mit einer im Bereich des Zylinderbodens befindlichen Endlagendämpfung in einer ersten Ausführungsform,
- Fig. 2: eine vergrößerte Ausschnittsdarstellung des Arbeitszylinders im Bereich seiner mit einem Absperrdorn versehenen Endlagendämpfung in einer zweiten Ausführungsform,
- Fig. 3: eine vergrößerte Ausschnittsdarstellung des Arbeitszylinders im Bereich der Endlagendämpfung in einer Ausführungsform ähnlich Fig. 1,
- Fig. 4: eine vergrößerte Einzeldarstellung des Absperrdorns mit einem eine Profilierung am Außenumfang aufweisenden Dämpfungsrohrteil,
- Fig. 5: eine Ausschnittsdarstellung der Endlagendämpfung in einer dritten Ausführungsform ähnlich Fig. 3,
- Fig. 6: eine Ausschnittsdarstellung der Endlagendämpfung mit einem Absperrdorn ähnlich Fig. 2, und
- Fig. 7: eine Ausschnittsdarstellung der Endlagendämpfung ähnlich Fig. 6 mit einem über eine Feder abgestützten Absperrdorn;

In Fig. 1 ist ein insgesamt mit 1 bezeichneter Arbeitszylinder dargestellt, in dessen vom Zylinderrohr 2' umgebenen Zylinderinnenraum 2 ein beweglicher Arbeitskolben 5 mit im wesentlichen rohrförmiger Kolbenstange 5' vorgesehen ist. Der Zylinder-Arbeitsraum ist dabei jeweils endseitig mit einem Zylinderboden 3 und einem Zylinderkopf 4 als Verschlußteile versehen.

Zur Ausführung eines Arbeitshubes ist über einen Hydraulikanschluß 6 ein Druckmedium derart zuführbar, daß der Arbeitskolben 5 in Arbeitsrichtung (Pfeil A) zum Zylinderkopf 4 hin verschoben wird. Nach diesem Arbeitshub erfolgt die Rückbewegung des Arbeitskolben 5 in die dargestellte Ausgangsstellung gemäß Fig. 1, wobei diese Bewegung (Pfeil B) im Bereich einer Endlagendämpfung 7 nahe dem Zylinderboden 3 abgebremst wird.

Der erfindungsgemäße Arbeitszylinder 1 weist in diesem stirnseitigen Endlagendämpfungsbereich 7 einen nach Art eines Dämpfungskolbens ausgebildeten Absperrdorn 9 auf, der einenends unmittelbar im Bereich des Zylinderbodens 3 gehalten ist und andererseits mit seinem als Dämpfungsrohrteil 10 ausgebildeten Dornbereich bei in Hubendstellung zum Zylinderkopf 4 hin bewegten Arbeitskolben 5 frei in den Zylinderarbeitsraum 2 vorsteht (Fig. 2).

Die aus der Zusammenschau der Bewegungsphasen gemäß Fig. 2 und Fig. 3 ersichtliche Rückbewegung des Arbeitskolbens 5 (Pfeil B) verdeutlicht die jeweiligen Eingriffsverhältnisse, wobei der Absperrdorn 9 beim Erreichen der Dämpfungs-Anfangsstellung (Fig. 2) in eine einen Bremsraum bildende Durchgangsbohrung 12 der Kolbenstange 5' eingreift und nach diesem Beginn der Dämpfungsphase ein abzuleitender Teil des Druckmediums zwischen einer Bremsraumwandung 13 und dem Dämpfungsrohrteil 10 sowie über dessen Innenraum 14 zu dem Hydraulikanschluß 6 geleitet wird. Gleichzeitig liegt der Absperrdorn 9 stirnseitig am Zylinderboden 3 an und die Länge L des Dämpfungsrohrteils 10 definiert während der Dämpfungsphase den Dämpfungsweg.

In der Arbeits- bzw. Hubphase ist der Absperrdorn 9 unter Wirkung des über den Hydraulikanschluß 6 in Druckstromrichtung (Pfeil A in Fig. 1) eingeleiteten Druckmediums zu einem Anschlag 15 hin axial verschiebbar. Damit weist der Absperrdorn 9 eine Doppelfunktion auf, da dieser sowohl in Dämpfungsstellung nach Art eines Ventilkörpers am inneren Randbereich 16 des stirnseitigen Hydraulikanschlusses 6 in einem Dichtungseingriff anlegbar als auch bei Einleitung des Arbeitsdruckes in ein nach Art eines Rückschlagventiles öffnende Durchlaßstellung verbringbar ist. Mit dieser Ausbildung der Endlagendämpfung 7 ist eine überraschend einfache und zusätzliche Steuerbauteil entbehrlich machende Bauteilanordnung für den als Plunger ausgebildeten Arbeitszylinder 1 geschaffen.

Der Absperrdorn 9 ist in zweckmäßiger Ausführung (Fig. 4) einenends am Dämpfungsrohrteil 10 mit einem zum Randbereich 16 des Hydraulikanschlusses 6 gerichteten Flanschteil 17 versehen, der seinerseits zumindest bereichsweise in eine in der Wandung des Zylinderrohres 2' vorgesehene Stütznut 18 als Anschlag 15 derart eingreift, daß über deren Breitenabmessung S der axiale Verschiebeweg des Absperrdorns 9 begrenzt ist (Fig. 3). Zum Randbereich 16 des Hydraulikanschlusses 6 hin weist der Flanschteil 17 einen in Dämpfungsstellung den stirnseitigen Dichtungseingriff bildenden Formansatz 20 auf.

Bei Einleitung des Arbeitsdruckes in den Arbeitszylinder 1 (Pfeil A' in Fig. 2) wird der Flanschteil 17 des Absperrdorns 9 in Druckrichtung an den Anschlag 15' so verschoben, daß gleichzeitig im stirnseitigen Endbereich des Flanschteiles 17 eine Durchlaßstellung (Spalt D) erreicht und das Druckmedium über eine als axialer Strömungskanal wirksame Formausnehmung 21 in den Zylinderinnenraum 2 strömen kann. In der Ausführungsform des Abspserrdorns 9 gemäß Fig. 3 sind zwei gegenüberliegende Formausnehmungen 21, 21' vorgesehen, die im Bereich der Stütznut 18 als Strömungskanäle wirksam sind.

In der Ausführungsfcrm des Absperrdorns 9 gemäß Fig. 5 weist dieser an Stelle des Flanschteiles einen unmittelbar in den stirnseitigen Endbereich des Arbeitszylinders 1 eingreifenden Stützansatz 23 auf, wobei in dessen Eingriffsbereich zum Zylinderboden 3 der axiale Anschlag 15' des Absperrdorns 9 von einem mit einer Nut 24 im Stützansatz 23 korrespondierenden Federring 25 gebildet ist. In. dieser Ausführungsform des Absperrdorns 9 mit dem Stützansatz 23 weist dieser eine unmittelbar in Dämpfungsstellung den Dichtungseingriff bildende stirnseitige Sitzfläche 26 auf. Im Bereich der Sitzfläche 26 ist der Stützansatz 23 bzw. der umgebende Wandungsbereich des Arbeitszylinders 1 mit einer in Durchlaßstellung als der Strömungskanal wirksamen Axialnut 27 versehen. Ebenso ist denkbar, daß in diesem Bereich mehrere derartige Strömungskanäle (nicht dargestellt) vorgesehen sind.

Die vergrößerte Einzeldarstellung des Absperrdorns 9 gemäß Fig. 4 verdeutlicht in Zusammenschau mit der Ausführungsform des Arbeitszylinders 1 gemäß Fig. 6 die zweckmäßige Ausbildung des Dämpfungsrohrteils 10, wobei dieser am Außenumfang mit einer zumindest bereichsweise in Dämpfungsstellung mit der Bremsraumwandung 13 eine Spalterweiterung bildenden Formausnehmung 28 versehen ist. Diese Formausnehmung 28 ist vorteilhaft von einer Spiralnut 29 gebildet, mit der eine progressive Dämpfung des Arbeitskolbens 5 beispielsweise dadurch erreicht werden kann, daß die Spiralnut 29 einen sich zum freien Ende des Dämpfungsrohrteiles 10 hin vergrößernden Strömungsquerschnitt aufweist.

In Fig. 7 ist eine weitere, ähnlich der Ausführungsform gemäß Fig. 1 ausgebildete Endlagendämpfung 7 vorgesehen, wobei der Absperrdorn 9 über eine Druckfeder 30 so in der Einbaulage gehalten ist, daß auch in der freien Stütz-Stellung (Fig. 2) eine Abweichung des Absperrdorns aus der koaxialen Stellung mit der Zylinderlängsachse 31 sicher vermieden ist.

## Patentansprüche

1. Hydraulischer Arbeitszylinder, insbesondere Plungerzylinder für Gabelstapler, Hubvorrichtungen oder dgl., mit einem im Arbeitszylinder (1) axial beweglichen Arbeitskolben (5) mit stirnseitigem Bremsraum (12) und Bremsteil, wobei ein zwischen der Bremsraumwandung (13) und dem Bremsteil bei dessen axialer Bewegung abgeleiteter Teil des Druckmediums eine Endlagendämpfung (7) des Arbeitskolbens (5) bewirkt, **dadurch gekennzeichnet, daß** das Bremsteil als ein mit einem Dämpfungsrohrteil (10) frei vorstehender Absperrdorn (9) ausgebildet ist, der im stirnseitigen Endlagendämpfungsbereich (7) des Arbeitszylinders (1) axial frei beweglich im Zylinder-Arbeitsraum (2) gehaltert ist.

2. Hydraulischer Arbeitszylinder nach Anspruch 1, **dadurch gekennzeichnet, daß** der Absperrdorn (9) einerseits in Dämpfungsstellung den abzuleitenden Teil des Druckmediums zwischen Bremsraumwandung (13) und Dämpfungsrohrteil (10) sowie über dessen Innenraum zu einem stirnseitigen Hydraulikanschluß (6) hin leitet und andererseits in Arbeitsstellung unter Wirkung des über den Hydraulikanschluß (6) in Druckstromrichtung eingeleiteten Druckmediums zu einem im Endlagendämpfungsbereich (7) vorgesehenen Anschlag (15; 15') hin axial verschiebbar ist.

3. Hydraulischer Arbeitszylinder nach Anspruch 1 oder 2, **dadurch gekennzeichnet, daß** der Absperrdorn (9) in Dämpfungsstellung am Randbereich (16) des stirnseitigen Hydraulikanschlusses (6) einen Dichtungseingriff nach Art eines Ventilkörpers bildet und bei Einleitung des Arbeitsdruckes in eine einen Durchlaß nach Art eines Rückschlagventils bildende Anlagestellung verbringbar ist.

4. Hydraulischer Arbeitszylinder nach einem der Ansprüche 1 bis 3, **dadurch gekennzeichnet, daß** der Absperrdorn (9) über eine Druckfeder (30) in seiner Einbaulage gehalten ist.

5. Hydraulischer Arbeitszylinder nach einem der Ansprüche 1 bis 4, **dadurch gekennzeichnet, daß** der Absperrdorn (9) einenends am Dämpfungsrohrteil (10) einen zum Randbereich (16) des Hydraulikanschlusses gerichteten Flanschteil (17) aufweist und dieser seinerseits zumindest bereichsweise in eine in der Zylinderwandung (2') vorgesehene Stütznut (18) derart eingreift, daß über deren Breitenabmessung (S) ein die Anlagestellung definierender axialer Verschiebeweg des Absperrdorns (9) gebildet ist.

6. Hydraulischer Arbeitszylinder nach Anspruch 5, **dadurch gekennzeichnet, daß** am Flanschteil (17) ein in Dämpfungsstellung den stirnseitigen Dichtungseingriff bildender Formansatz (20) vorgesehen ist.

7. Hydraulischer Arbeitszylinder nach Anspruch 5 oder 6, **dadurch gekennzeichnet, daß** der Flanschansatz (17) mit zumindest einer in Durchlaßstellung als axialer Strömungskanal wirksamen. Formausnehmung (21; 21') versehen ist.

8. Hydraulischer Arbeitszylinder nach einem der An-sprüche 1 bis 4, **dadurch gekennzeichnet, daß** der Absperrdorn (9) an Stelle des Flanschteiles mit einem in den stirnseitigen Endbereich (3) des Arbeitszylinders (1) eingreifenden Stützansatz (23) versehen ist und in diesem Eingriffsbereich der axiale Anschlag (15') des Absperrdorns (9) von einem mit einer Nut (24) im Stützansatz (23) korrespondierenden Federring (25) gebildet ist.

9. Hydraulischer Arbeitszylinder nach Anspruch 8, **dadurch gekennzeichnet, daß** der Stützansatz (23) unmittelbar stirnseitig eine in Dämpfungsstellung den Dichtungseingriff zum Hydraulikanschluß (6) hin bildende Sitzflächenprofilierung (26) aufweist.

10. Hydraulischer Arbeitszylinder nach Anspruch 8 oder 9, **dadurch gekennzeichnet, daß** der Stützansatz (23) und/oder der umgebende Wandungsbereich des Arbeitszylinders (1) mit einer in Durchlaßstellung des Absperrdorns wirksame Axialnut (27) als Strömungskanal versehen ist.

11. Hydraulischer Arbeitszylinder nach einem der Ansprüche 1 bis 3, **dadurch gekennzeichnet, daß** das Dämpfungsrohrteil (10) des Absperrdorns (9) am Außenumfang Zumindest bereichsweise mit einer in Dämpfungsstellung zur Bremsraumwandung (13) hin eine Spalterweiterung bildenden Formausnehmung (28) versehen ist.

12. Hydraulischer Arbeitszylinder nach Anspruch 11, **dadurch gekennzeichnet, daß** die Formausnehmung (28) als eine Spiralnut (29) ausgebildet ist.

13. Hydraulischer Arbeitszylinder nach Anspruch 11 oder 12, **dadurch gekennzeichnet, daß** über die Spalterweiterung (28) eine progressive Dämpfung des Arbeitskolbens (S) gebildet ist.

14. Hydraulischer Arbeitszylinder nach einem der Ansprüche 11 bis 13, **dadurch gekennzeichnet, daß** die Formausnehmung (28) einen sich zum freien Ende des Dämpfungsröhrteiles (10) hin vergrößernden Strömungsquerschnitt aufweist.

## Claims

1. A hydraulic power cylinder, particularly a plunger cylinder for forklift vehicles, lifting apparatus or the like, with, axially movable in the power cylinder (1), a working piston (5) with, at the end, a brake chamber (12) and a brake part, whereby a part of the pressurised medium which is diverted off between the brake chamber walls (13) and the brake part during its axial movement, has the effect of providing an end position damping (7) of the working piston (5), **characterised in that** the brake part is constructed as a freely projecting shut-off mandrel (7) with a damping tube part (10) and which is mounted to be freely movable axially in the cylinder working space (2) in the end position damping portion (7) of the power cylinder (1).

2. A hydraulic power cylinder according to claim 1, **characterised in that** the shut-off mandrel (9), on the one hand and in the damping position, guides the part of the pressurised medium which is drawn off between the brake chamber wall (13) and the damping tube part (10) and also via its inner space to a hydraulic connection (7) at the end and, on the other, in the operating position, under the effect of the pressurised medium which is introduced into the direction of pressure flow through the hydraulic connection (6) and is axially displaceable as far as an abutment (15, 15') provided in the end position damping portion (7).

3. A hydraulic power cylinder according to claim 1 or 2, **characterised in that** the shut-off mandrel (9), in the damping position, forms on the marginal portion (16) of the hydraulic connection (7) at the end a sealing-tight engagement in the manner of a valve body and upon initiation of working pressure can be brought into an abutment position which forms a throughway in the manner of a non-return valve.

4. A hydraulic power cylinder according to one of claims 1 to 3, **characterised in that** the shut-off mandrel (9) is maintained in its installed position by a thrust spring (30).

5. A hydraulic power cylinder according to one of claims 1 to 4, **characterised in that** the shut-off mandrel (9) has at one end, on the damping tube part (10), a flange part (17) which is directed towards the marginal part (16) of the hydraulic connection and **in that** the flange part (17) has at least portions which so engage a groove (18) in the cylinder wall (2') that by means of its width dimension (S), an axial displacement path of the shutoff mandrel (9) is formed which defines the abutment position.

6. A hydraulic power cylinder according to claim 5, **characterised in that** on the flange part (17) there is a shaped projection (20) which in the damping position forms the sealing-tight engagement at the end.

7. A hydraulic power cylinder according to claim 5 or 6, **characterised in that** the extension piece (17) on the flange is provided with at least one shaped recess (21, 21') which, in the throughway position, acts as an axial flow passage.

8. A hydraulic power cylinder according to one of claims 1 to 4, **characterised in that** instead of the flange part, the shut-off mandrel (9) is provided with an extension piece (23) engaging the end portion (3) of the power cylinder (1) and **in that**, in this area of engagement, the axial abutment (15') of the shut-off mandrel (9) is formed by a spring ring (25) matching a groove (24) in the extension piece (23).

9. A hydraulic power cylinder according to claim 8, **characterised in that** the extension piece (23) has, directly on the end, a seating face profile (26) which, in the damping position, forms the sealing engagement with the hydraulic connection (6).

10. A hydraulic power cylinder according to claim 8 or 9, **characterised in that** the extension piece (23) and/or the surrounding wall area of the power cylinder (1) is provided with an axial groove (27) which acts as a flow passage in the throughway position of the shut-off mandrel.

11. A hydraulic power cylinder according to one of claims 1 to 3, **characterised in that** the damping tube part (10) ofthe shut-off mandrel (9) has at least on parts of its periphery a shaped recess (28) which forms a widening of the gap in the direction of the brake chamber wall (13) in the damping position.

12. A hydraulic power cylinder according to claim 11, **characterised in that** the shaped recess (28) is constructed as a spiral groove (29).

13. A hydraulic power cylinder according to claim 11 or 12, **characterised in that** the gap widening (28) constitutes a progressive damping of the power cylinder (5).

14. A hydraulic power cylinder according to one of claims 11 to 13, **characterised in that** the shaped recess (28) has a flow cross-section which increases in size towards the free end of the damping tube part (10).

## Revendications

1. Vérin hydraulique, en particulier cylindre plongeur pour chariots élévateurs à fourche, dispositifs de levage ou analogues, comprenant un piston de travail (5) déplaçable axialement dans le vérin (1) avec un espace de freinage avant (12) et une partie de freinage, une partie du fluide sous pression dérivée entre la paroi (13) de l'espace de freinage et la partie de freinage lors de son déplacement axial ayant pour effet un amortissement (7) en fin de course du piston de travail (5), **caractérisé en ce que** la partie de freinage se présente sous la forme d'une broche d'arrêt (9) faisant saillie librement par une partie tube d'amortissement (10), broche qui est supportée de manière à pouvoir se déplacer librement axialement dans l'espace de travail (2) du cylindre, dans la zone avant d'amortissement de fin de course (7) du vérin (1).

2. Vérin hydraulique selon la revendication 1, **caractérisé en ce que** la broche d'arrêt (9), d'une part, conduit, en position d'amortissement, la partie à dériver du fluide sous pression entre la paroi (13) de l'espace de freinage et la partie tube d'amortissement (10) ainsi que via son espace intérieur, à un raccordement hydraulique frontal et, d'autre part, peut être déplacée, en position de travail, sous l'action du fluide sous pression introduit dans le sens du flux sous pression via le raccordement hydraulique (6), vers une butée (15; 15') disposée dans la zone d'amortissement de fin de course (7).

3. Vérin hydraulique selon la revendication 1 ou 2, **caractérisé en ce que** la broche d'arrêt (9) forme, en position d'amortissement sur la zone de bord (16) du raccordement hydraulique frontal (6), un contact d'étanchéité à l'instar d'un corps de soupape et peut être amenée, lors de l'introduction de la pression de travail, dans une position d'application formant un passage à l'instar d'un clapet anti-retour.

4. Vérin hydraulique selon l'une quelconque des revendications 1 à 3, **caractérisé en ce que** la broche d'arrêt (9) est maintenue dans sa position de montage via un ressort de compression (30).

5. Vérin hydraulique selon l'une quelconque des revendications 1 à 4, **caractérisé en ce que** la broche d'arrêt (9) présente, à une extrémité, sur la partie tube d'amortissement (10), une partie bride (17) orientée vers la zone de bord (16) du raccordement hydraulique et cette partie, pour sa part, s'engage au moins par zones dans une gorge d'appui (18) prévue dans la paroi (2') du cylindre de sorte qu'une course de déplacement axial de la broche d'arrêt (9) définissant la position d'application soit formée sur sa dimension en largeur (S).

6. Vérin hydraulique selon la revendication 5, **caractérisé en ce qu'**il est prévu, sur la partie bride (17), un épaulement façonné (20) formant, en position d'amortissement, le contact d'étanchéité frontal.

7. Vérin hydraulique selon la revendication 5 ou 6, **caractérisé en ce que** l'embout en forme de bride (17) est pourvu au moins d'un évidement façonné (21; 21') actif, en position de passage, comme canal d'écoulement axial.

8. Vérin hydraulique selon l'une quelconque des revendications 1 à 4, **caractérisé en ce que** la broche d'arrêt (9) est pourvue, au lieu de la partie bride, d'un épaulement d'appui (23) s'engageant dans la zone d'extrémité frontale (3) du vérin (1) et, dans cette zone d'engagement, la butée axiale (15') de la broche d'arrêt (9) est formée par une rondelle élastique (25) correspondant à une gorge (24) ménagée dans l'épaulement d'appui (23).

9. Vérin hydraulique selon la revendication 8, **caractérisé en ce que** l'épaulement d'appui (23) présente directement à l'avant un profilage de portée de siège (26) formant, en position d'amortissement, le contact d'étanchéité vers le raccordement hydraulique (6).

10. Vérin hydraulique selon la revendication 8 ou 9, **caractérisé en ce que** l'épaulement d'appui (23) et/ou la zone de paroi environnante du vérin (1) sont pourvus, comme canal d'écoulement, d'une gorge axiale (27) active en position de passage de la broche d'arrêt.

11. Vérin hydraulique selon l'une quelconque des revendications 1 à 3, **caractérisé en ce que** la partie tube d'amortissement (10) de la broche d'arrêt (9) est pourvue, sur la périphérie extérieure, au moins par zones d'un évidement façonné (28) formant, en position d'amortissement, vers la paroi de freinage (13) un élargissement de fente.

12. Vérin hydraulique selon la revendication 11, **caractérisé en ce que** l'évidement façonné (28) se présente sous la forme d'une gorge spiralée (29).

13. Vérin hydraulique selon la revendication 11 ou 12, **caractérisé en ce qu'**un amortissement progressif du piston de travail (5) est formé via l'élargissement de fente (28).

14. Vérin hydraulique selon l'une quelconque des revendications 11 à 13, **caractérisé en ce que** l'évidement façonné (28) présente une section transversale d'écoulement qui s'agrandit vers l'extrémité libre de la partie tube d'amortissement (10).
